# EUROPÄISCHE PATENTSCHRIFT

(11) **EP 2 740 856 B1**
(45) Veröffentlichungstag und Bekanntmachung des Hinweises auf die Patenterteilung: **27.05.2026**
(21) Anmeldenummer: 13450054.5
(22) Anmeldetag: 05.12.2013
(51) Int. Cl.: E04F 11/022, E04C 5/06, B21D 11/12, E04F 11/02, E04F 11/116, E04B 1/20

(54) **Bewehrungskorb für Fertigteiltreppen und Vorrichtung zum Herstellen eines solchen**
Reinforcement cage for pre-fabricated steps and device for producing the same
Cage d'armature pour escaliers préfabriqués et son dispositif de fabrication

(30) Priorität: 06.12.2012 AT 12782012
(43) Veröffentlichungstag der Anmeldung: 11.06.2014
(73) Patentinhaber: REPRECT GmbH, 3650 Pöggstall (AT)
(72) Erfinder: Redlberger, Alfred, 3631 Ottenschlag (AT)
(74) Vertreter: Beer & Partner Patentanwälte KG

(56) Entgegenhaltungen:
- AT-B- 403 182
- CH-A5- 687 008
- DE-A1- 2 456 776
- DE-B- 1 202 460
- FR-A- 1 082 834
- FR-A- 1 287 109
- JP-A- 2007 308 975

## Beschreibung

Die Erfindung betrifft einen Bewehrungskorb für als Betonfertigteil hergestellte Treppen mit wenigstens einer Auflagerkonsole, der miteinander verbundene Bewehrungsstäbe aufweist.

Ein gattungsgemäßer Bewehrungskorb ist aus DE 12 02 460 B bekannt. Weitere Bewehrungskörbe für als Betonfertigteil hergestellte Treppen, die miteinander verbundene Bewehrungsstäbe aufweisen, sind aus JP 2007 308975 A und FR 1 082 834 A bekannt.

Die Erfindung betrifft des Weiteren eine Vorrichtung zum Herstellen eines derartigen Bewehrungskorbs.

Aus CH 687 008 A5, DE 24 56 776 und FR 1287109 A sind Biegevorrichtungen für Bewehrungsgitter für Betonplatten bzw. Treppenstufen bekannt, die eine Basisfläche für Stäbe der Bewehrung sowie verschwenkbare Biegehebel, Biegearme oder dergleichen zum Biegen der Enden bzw. von Abschnitten der Stäbe aufweisen.

Aufgrund der unterschiedlichen Geschoßhöhen und Deckenstärken im Bauwesen sowie unterschiedlichen Auftrittsbreiten, Auflagerausbildungen und Laufplattenstärken der Treppen selbst besteht ein Bedarf an sehr vielen unterschiedlich ausgebildeten Bewehrungskörben für Treppen. Dies verringert den wirtschaftlichen Vorteil, den die Vorfertigung gegenüber den vor Ort hergestellten Treppen aufweist.

Nach dem Stand der Technik werden Bewehrungskörbe für jede Stiege individuell aus einer Vielzahl einzelner ebenfalls individuell hergestellter Bewehrungsstäbe und Bewehrungsbügel hergestellt, die zusammengebunden oder miteinander verschweißt werden. Diese Herstellung ist sehr zeit- und damit kostenaufwendig und es ergeben sich daraus auch unvorteilhafte Abweichungen von den gewünschten Abmessungen.

Ziel der Erfindung ist es daher, Bewehrungskörbe unter Verwendung von Standardbewehrungselementen kostengünstig und maßgenau und innerhalb kurzer Zeit herstellen zu können.

Gelöst wird diese Aufgabe mit einem Bewehrungskorb mit den Merkmalen des Anspruchs 1.

Gelöst wird diese Aufgabe des Weiteren mit einem Bewehrungskorb mit den Merkmalen des Anspruchs 2.

Je nach Form der herzustellenden Treppe, insbesondere was die Auflagerkonsole am oberen und unteren Ende der Treppe betrifft, kann die Erfindung entweder nur für die obere oder die untere aber auch für beide Auflagerkonsolen verwendet werden. Unter den Begriff Konsole fallen im Rahmen der Erfindung alle möglichen Ausbildungen des oberen und unteren Endes der Treppe, wie auch z.B. Podeste oder dergleichen.

Um dieses Ziel zu erreichen werden daher erfindungsgemäß unter Ausnützung unterschiedlicher Betondeckungen und unbewehrter Betonbereiche Standardbewehrungsbauteile, nämlich ein Oberteil für eine obere Auflagerkonsole und/oder ein Unterteil für eine untere Auflagerkonsole und ein Mittelteil für die Laufplatte sowie Zwischenteile zum Verbinden des Mittelteils mit dem Oberteil und/oder Unterteil verwendet. Für bestimmte Baugrößen können die Ober- und Unterteile sowie Zwischenteile standardisiert werden und dann bevorzugt in einer speziell dafür ausgeführten Vorrichtung mit den meist individuellen, bis zu einem gewissen Grad aber ebenfalls standardisierten Mittelteilen zum Bewehrungskorb verbunden, insbesondere verschweißt, werden.

In einer bevorzugten Ausführungsform der Erfindung sind Längsstäbe des oberen und/oder unteren Zwischenteils parallel neben Längsstäben des Mittelteils angeordnet und mit diesen verbunden. Die Zwischenteile sind separate Teile bzw. Baugruppen oder Module, die mit dem Mittelteil und dem Oberteil bzw. dem Unterteil verbunden werden.

In einer alternativen, nicht unter den Schutzbereich der Ansprüche fallenden Ausführungsform sind Längsstäbe des oberen und/oder unteren Zwischenteils die Enden von Längsstäben des Mittelteils. Hier werden die Zwischenteile von den entsprechend gebogenen Enden der Längsstäbe gebildet, die Zwischenteile sind mit anderen Worten in die Enden der Längsstäbe des Mittelteils integriert.

Ein Bewehrungskorb kann sowohl nur separate Zwischenteile an beiden Enden als auch einen separaten Zwischenteil an einem Ende und einen integrierten Zwischenteil am anderen Ende aufweisen.

Die Aufgabe der Erfindung wird des Weiteren mit einer Vorrichtung zum Herstellen eines derartigen Bewehrungskorbs gelöst, die die Merkmale des Anspruches 13 oder 16 aufweist.

Die Vorrichtung ist so konzipiert, dass durch die Einstellung der Auflageflächen für die Standardbewehrungselemente die Geometrie des gesamten Bewehrungskorbes entsteht.

Die Daten für die Einstellung der Vorrichtung werden vorzugsweise aus dem Planungstool der Treppenplanung generiert. Ferner können die Treppen standardmäßig nur mit der für den Einbauendzustand erforderlichen Bewehrung ausgeführt werden. Die für die Belastungen beim Transport und bei der Montage erforderliche Bewehrung kann für die sichere Positionierung des Bewehrungskorbs in der Schalung verwendet werden.

Weitere bevorzugte Ausführungsformen der Erfindung sind Gegenstand der übrigen Unteransprüche.

Weitere Merkmale und Vorteile der Erfindung ergeben sich aus der nachfolgenden Beschreibung bevorzugter Ausführungsbeispiele der Erfindung unter Bezugnahme auf die angeschlossenen Zeichnungen. Es zeigt:
- Fig. 1: eine erste Ausführungsform eines erfindungsgemäßen Bewehrungskorbes im Aufriss,
- Fig. 2: eine Ausführungsform eines erfindungsgemäßen oberen Zwischenteils im Schrägriss,
- Fig. 3: eine Ausführungsform eines erfindungsgemäßen unteren Zwischenteils im Schrägriss,
- Fig. 4: eine Ausführungsform eines erfindungsgemäßen Oberteiles im Schrägriss,
- Fig. 5: eine Ausführungsform eines erfindungsgemäßen Mittelteils im Schrägriss,
- Fig. 6: schematisch Möglichkeiten der Einbettung von Ober-, Unter- und Zwischenteilen in einer oberen und unteren Auflagerkonsole,
- Fig. 7: eine nicht erfindungsgemäße Ausführungsform eines Mittelteils mit integrierten Zwischenteilen,
- Fig. 8: eine weitere Ausführungsform eines erfindungsgemäßen Bewehrungskorbes im Aufriss,
- Fig. 9: ein Detail eines Mittelteils,
- Fig. 10: eine weitere Ausführungsform eines nicht erfindungsgemäßen Bewehrungskorbes im Aufriss und
- Fig. 11: eine Ausführungsform einer Vorrichtung zum Herstellen des Bewehrungskorbes von Fig. 7.

In Fig. 1 ist eine erste erfindungsgemäße Ausführungsform eines Bewehrungskorbes dargestellt, der aus vier Standardelementen, nämlich einem Oberteil 2, einem oberen Zwischenteil 3, einem Unterteil 4, einem unteren Zwischenteil 5 sowie einem in vielen Fällen hinsichtlich seiner Länge, Breite und Höhe individuellen Mittelteil 1 besteht.

Der Mittelteil 1 weist zwei oder mehrere, in einer ersten Ebene nebeneinander liegende Längsstäbe 6 und zwei oder mehreren, in einer zweiten, über der ersten Ebene liegenden Ebene nebeneinander liegende Längsstäbe 7 auf. Die Längsstäbe 6 und 7 sind über Gitterträger 8 miteinander verbunden, die an den Längsstäben 6 bzw. 7 angeschweißt sind. Die Anzahl der Gitterträger 8 hängt von der Länge der Treppe und der rechnerischen Belastung der Treppe, für welche der Bewehrungskorb ausgelegt ist, und insbesondere auch von der Belastung beim Transport und bei den Manipulationsvorgängen ab.

Es müsse auch nicht alle Längsstäbe 6, 7 an allen Gitterträgern befestigt, insbesondere angeschweißt sein. Es genügt, wenn alle Bewehrungsteile zu einem ausreichend stabilen Korb verbunden sind.

Die Gitterträger 8 bestehen aus ersten Verbindungsstäben 9 und zweiten Verbindungsstäben 10, die über Querstäbe 11, 12, 13 miteinander verschweißt sind. Die ersten Verbindungsstäbe 9 und zweiten Verbindungsstäbe 10 sind vorzugsweise paarweise A-förmig angeordnet, wobei die zweiten Verbindungsstäbe 10 an der Spitze des A mit einem Querstab 13 verschweißt sind. Der Querstab 12 des jeweiligen Gitterträgers 8 ist mit einigen oder allen unteren Längsstäben 6 verschweißt, wogegen der Querstab 11 nicht mit den Längsstäben 4 verbunden ist. Daher können die Querstäbe 11 relativ zu den Längsstäben 6 verschoben werden.

Dies ermöglicht eine Anpassung des Abstandes zwischen den oberen und unteren Längsstäben 6, 7, wie in Fig. 9 gezeigt ist. Bei geschlossenen Schalungen wird die Höhe der Gitterträger 8 so gewählt, dass der Abstand der oberen und unteren Längsstäbe 6, 7 etwas größer ist als dies im Einbauzustand in der Schalung erforderlich wäre. Beim Zusammenbau der Schalung drückt diese dann direkt beziehungsweise über Abstandhalter 14 auf die oberen Längsstäbe 7 des Bewehrungskorbs 8. Dadurch werden die Schenkel bzw. Verbindungsstäbe 9, 10 der Gitterträger 8 gespreizt und damit der Abstand zwischen den Längsstäben 6, 7 angepasst. Gleichzeitig wird der Bewehrungskorb 8 in die gewünschte Position innerhalb der Schalung gedrückt.

Es versteht sich, dass die oberen und unteren Längsstäbe 6, 7 auch auf beliebige andere Weise miteinander verbunden werden können. Die oberen Längsstäbe 7 können auch ganz weg gelassen oder durch eine andere Form einer Bewehrung ersetzt werden.

Am in der Fig. 1 oberen Ende des Mittelteils 1 ist ein oberer Zwischenteil 3 angeordnet, der zwei oder mehrere nebeneinander liegende Längsstäbe 15 mit einem abgebogenen Verbindungsabschnitt 16 und einem daran anschließend ein U-förmig umgebogenen Ende 17 aufweist. Die Längsstäbe 15 und deren abgebogene Verbindungsabschnitte 16 sind über Querstäbe 18, 19 miteinander verschweißt, sodass eine in sich weitgehend stabile bzw. transportierbare Einheit bzw. Baugruppe entsteht. Der obere Zwischenteil 3 ist entweder direkt mit seinen Längsstäben 15 an den Längsstäben 6 des Mittelteils 1 oder über einen oder mehrere Querstäbe, beispielsweise den Querstab 18, an den Längsstäben 6 des Mittelteils 1 angeschweißt, wenn die Längsstäbe 6, 15 nebeneinander liegen.

Der Oberteil 2 weist vorzugsweise eine der Anzahl der Längsstäbe 6, 15 des Mittelteils 1 bzw. Zwischenteils 3 entsprechende Anzahl von Längsstäben 20 auf, die etwa im rechten Winkel zu den Verbindungsabschnitten 16 angeordnet und mit diesen verschweißt sind. Die Längsstäbe 20 des Oberteils 2 sind außerdem mit den umgebogenen Enden 17 des Zwischenteils 3 verschweißt.

Die Längsstäbe 20 des Oberteils 2 weisen einen vorzugsweise im rechten Winkel abgebogenen Abschnitt 21 auf. Nebeneinander liegende Längsstäbe 20 des Oberteils 2 sind wiederum mittels Querstäben 22, 23 miteinander verbunden, die an den Längsstäben 20 bzw. deren abgebogenen Abschnitten 21 angeschweißt sind.

In Fig. 1 ist eine obere Auflagerkonsole 24 mit einer Auftrittsfläche 25 und der Mittelteil 26 der Treppe mit Stufen 27 mit einer Auftrittsfläche 28 zu sehen. Die Längsstäbe 20 des Oberteils 2 sind parallel zu einer Hauptebene der Auflagerkonsole 24 angeordnet, die ihrerseits in der oder parallel zur Auftrittsfläche 25 liegt. Die Verbindungsabschnitte 16 der Längsstäbe 15 und deren U-förmig umgebogene Enden 17 sind im rechten Winkel zu den Längsstäben 20 angeordnet und mit diesen verschweißt.

An geeigneten Elementen des Bewehrungskorbes, im Beispiel der Fig. 1 an den Längsstäben 6, den Verbindungsabschnitten 16 und den abgebogenen Abschnitten 21, sind Abstandhalter 29 angebracht, welche den Abstand dieser Teile zu einer nicht dargestellten Schalung für die Treppe definieren. Die oberen Längsstäbe 7 des Mittelteils 1 liegen entweder wie aus Fig. 1 im unteren Abschnitt ersichtlich im Bereich der Ecken 30 direkt an der (nicht dargestellten) Treppenschalung an oder sind wie bereits beschrieben und im oberen Abschnitt des Mittelteils 1 dargestellt ebenfalls mit Abstandhaltern 14, die bevorzugt aus nicht korrosivem Material bestehen, etwas von der Schalung und somit von der Ecke 30 beabstandet.

Am in der Fig. 1 dargestellten unteren Ende des Mittelteils 1 ist ein unterer Zwischenteil 5 angeordnet, der zwei oder mehrere nebeneinander liegende Längsstäbe 31 mit einem abgebogenen Verbindungsabschnitt 32 und einem daran anschließend ein U-förmig umgebogenen Ende 33 aufweist. Die Längsstäbe 31 und deren abgebogene Verbindungsabschnitte 32 sind über Querstäbe 34, 35 miteinander verschweißt, sodass auch hier eine in sich weitgehend stabile bzw. transportierbare Einheit bzw. Baugruppe entsteht. Der untere Zwischenteil 5 ist so wie der obere Zwischenteil 3 entweder direkt mit seinen Längsstäben 31 an den Längsstäben 6 des Mittelteils 1 oder z.B. über den Querstab 34, an den Längsstäben 6 des Mittelteils 1 angeschweißt.

Der Unterteil 4 weist so wie der Oberteil 2 vorzugsweise eine der Anzahl der Längsstäbe 6, 31 des Mittelteils 1 bzw. Zwischenteils 5 entsprechende Anzahl von Längsstäben 36 auf, die etwa im rechten Winkel zu den Verbindungsabschnitten 32 des Zwischenteils 5 angeordnet und mit diesen verschweißt sind. Die Längsstäbe 36 des Unterteils 4 sind außerdem mit den umgebogenen Enden 33 des Zwischenteils 5 verschweißt. Auch hier wäre eine Verbindung der Längsstäbe indirekt über die Querstäbe möglich.

Die Längsstäbe 36 des Unterteils 4 weisen einen vorzugsweise im rechten Winkel abgebogenen Abschnitt 37 auf. Nebeneinander liegende Längsstäbe 36 des Unterteils 4 sind wiederum mittels Querstäben 22, 23 miteinander verbunden, die an den Längsstäben 36 bzw. deren abgebogenen Abschnitten 37 angeschweißt sind.

In Fig. 1 ist weiters eine untere Auflagerkonsole 38 mit einer Auftrittsfläche 39 zu sehen. Die Längsstäbe 36 des Unterteils 4 sind parallel zu einer Hauptebene der Auflagerkonsole 38 angeordnet, die in der oder parallel zur Auftrittsfläche 39 liegt. Die Verbindungsabschnitte 32 der Längsstäbe 31 des unteren Zwischenteils 5 und deren U-förmig umgebogene Enden 33 sind im rechten Winkel zu den Längsstäben 36 des Unterteils 4 angeordnet und mit diesen verschweißt.

Wenn die obere und untere Auflagerkonsole 24, 38 ähnlich dimensioniert sind, können der Oberteil 2 und der Unterteil 4 identisch ausgeführt sein. Erfindungsgemäß kann durch einige wenige standardisierte Teile für einen großen Bereich von Auflagerkonsolen bzw. Podesten ein Oberteil 2 und ein Unterteil 4 zur Verfügung gestellt werden, die in geeigneter Stückzahl auf Lager gehalten werden bzw. aufgrund der bekannten Dimensionen bei Bedarf rasch angefertigt werden können.

Durch die erfindungsgemäße Verwendung von Zwischenteilen 3, 5, insbesondere in standardisierten Größen, ist es auch möglich, standardisierte Oberteile 2 bzw. Unterteile 4 mit Bezug zum Mittelteil 1 so zu positionieren, dass eine Vielzahl von unterschiedliche Höhen von Auflagerkonsolen mit einer geeigneten Betondeckung realisiert werden kann.

Ebenso ist es möglich, unterschiedliche Treppensteigungen zu berücksichtigen, wie Fig. 6 zeigt. In dieser Zeichnung ist zu sehen, dass standardisierte Zwischenteile 3, 5 auch dann verwendet werden können, wenn die Steigung der Treppe im Vergleich zur in Fig. 1 dargestellten idealen Steigung größer (in durchgezogenen Linien dargestellt) oder kleiner (in strichlierten Linien dargestellt) ist, da die Verbindungsabschnitte 16, 32 dann zwar nicht in einem Winkel von 90° an den Längsstäben 20, 36 befestigt sind, was aber innerhalb gewisser Grenzen keinen nachteiligen Effekt auf die Funktionalität des Bewehrungskorbes hat.

In Fig. 7 ist eine alternative, nicht erfindungsgemäße Ausführungsform dargestellt, bei welcher der obere Zwischenteil 40 und der untere Zwischenteil 41 in die Längsstäbe 42 des Mittelteils integriert sind. Die Enden der Längsstäbe 42 des Mittelteils bilden demgemäß gleichzeitig die Längsstäbe des oberen Zwischenteils 40 und des unteren Zwischenteils 41, wobei die Verbindungsabschnitte 43, 44 wie bereits in Verbindung mit der Ausführungsform von Fig. 1 beschrieben umgebogen sind und mit einem Oberteil 2 und einem Unterteil 4 verbunden werden können. Im Übrigen kann die Ausführungsform von Fig. 7 wie jene von Fig. 1 ausgeführt sein. Die Ausführungsform von Fig. 7 stellt zwar im Vergleich mit der Ausführungsform von Fig. 1 eine Beschränkung der Variabilität in Längsrichtung des Mittelteils 1 dar, bietet aber trotzdem die gewünschte Anpassungsfähigkeit in vertikaler und horizontaler Richtung an den Auflagerkonsolen 24, 38 und ebenso bezüglich des Steigungswinkels wie mit Bezug auf Fig. 6 beschrieben.

In Fig. 8 ist eine weitere Ausführungsform eines erfindungsgemäßen Bewehrungskorbes dargestellt, der insbesondere bei langen Auflagerkonsolen bzw. Podesten 45, 46 zum Einsatz kommen kann. Der Oberteil 2 und der Unterteil 4 sind genau so wie zu Fig. 1 beschrieben ausgeführt. Der obere Zwischenteil 3 und der untere Zwischenteil 5 sind im Wesentlichen auch genau so wie zu Fig. 1 beschrieben ausgeführt, jedoch mit dem Unterschied, dass die Längsstäbe 20, 36 der Zwischenteile 3, 5 im Winkel von 90° zu ihren Verbindungsabschnitten 16, 32 angeordnet sind.

Der obere Zwischenteil 3 bzw. dessen Längsstab 20 ist in der Ausführungsform von Fig. 8 über einen Verbindungsteil 47 mit dem Längsstab 6 des Mittelteils 1 verbunden, vorzugsweise verschweißt. Der Verbindungsteil 47 stellt eine Verlängerung des Längsstabes 20 des Zwischenteiles 3 dar.

An seinem Ende 48 ist der Verbindungsteil 47 parallel zu den Längsstäben 6 des Mittelteils abgewinkelt und zusätzlich mit einem Zulageteil 49 verbunden, der die Bewehrung der Treppe im Bereich der Oberseite verstärkt.

Im Bereich des unteren Podestes 46 ist der Längsstab 6 des Mittelteils in seinem Endbereich 50 in Richtung zum Längsstab 36 des unteren Zwischenteils 5 hin abgebogen und mit diesem verschweißt. Alternativ könnte auch hier der Längsstab 36 des unteren Zwischenteils 5 zum Längsstab 6 des Mittelteils hin verlängert und dann mit diesem verschweißt sein. Im Bereich des unteren Podestes 46 ist in dieser Ausführungsform ein weiterer Zulageteil 51 angeordnet, der analog zum oberen Zulageteil 49 die Bewehrung der Treppe in diesem Bereich verstärkt.

Bei der Fig. 10 dargestellten, nicht erfindungsgemäßen Ausführungsform weisen die Längsstäbe 6 des Mittelteils 1 am rechten Ende einen abgebogenen Verbindungsabschnitt 52 auf und daran anschließend ein V-förmig umgebogenes Ende 53. Der abgebogene Verbindungsabschnitt 52 mit seinem V-förmig umgebogenen Ende 53 bildet so wie bei der Ausführungsform von Fig. 7 wiederum einen in den Längsstab 6 integrierten Mittelteil 40.

Der Oberteil 2 ist wie zu Fig. 1 beschrieben ausgeführt und mit den Verbindungsabschnitten 52 und den umgebogenen Enden 53 des Zwischenteils 40 verschweißt.

Der Unterteil 4 der nicht erfindungsgemäßen Ausführungsform von Fig. 10 ist ohne Zwischenteil am Mittelteil 1 befestigt und weist Längsstäbe 54 auf, die sich in oder parallel zu einer Hauptebene einer unteren Auflagerkonsole erstrecken und einen abgebogenen Abschnitt 55 aufweisen, der parallel zum jeweiligen Längsstab 6 des Mittelteils 1 angeordnet und mit diesem verschweißt ist. Die Längsstäbe 54 des Unterteils 4 weisen am anderen Ende ebenfalls einen vorzugsweise im rechten Winkel abgebogenen weiteren Abschnitt 56 auf. Nebeneinander liegende Längsstäbe 54 des Unterteils 4 sind mittels Querstäben 57, 58 miteinander verbunden, die an den Längsstäben 54 bzw. deren abgebogenen Abschnitten 55, 56 angeschweißt sind.

Bei der in Fig. 11 dargestellten Ausführungsform eines nicht erfindungsgemäßen Bewehrungskorbes weisen die Längsstäbe 6 des Mittelteils 1 im Bereich des unteren Auflagerkonsole bzw. Unterteils 4 des Bewehrungskorbes einen V-förmig umgebogenen Verbindungsabschnitt 58 auf, der bevorzugt im rechten Winkel zum jeweiligen Längsstab 54 des Unterteils 4 ausgerichtet und mit diesem verschweißt ist. Die Enden 59 der Längsstäbe 54 des Unterteils 4 sind mit den Längsstäben 6 des Mittelteils 1 verschweißt, könnten aber auch einen abgebogenen Abschnitt 55 analog zu Fig. 10 aufweisen. Außerdem sind die Längsstäbe 54 des Unterteils 4 noch über angeschweißte Querstäbe 60 untereinander verbunden.

Für die Herstellung aller beschriebenen Ausführungsformen der erfindungsgemäßen Bewehrungskörbe werden bevorzugt standardisierte Oberteile, Unterteile und Zwischenteile in größeren Längen (in Richtung der Querstäbe betrachtet) vorgefertigt und dann die jeweiligen Bedarfslängen je nach Treppenbreite abgeschnitten, wobei hier eine relativ kleine Anzahl von Varianten für üblich Treppenbreiten und Auflagerkonsolen möglich ist. Die große Vielfalt von unterschiedlichen Treppen besteht ja im Wesentlichen hauptsächlich durch unterschiedliche Stufenverhältnisse, Stufenanzahl, Auflagerausbildung, Treppenbreite und Laufplattendicke.

Eine Vorrichtung, mit der Bewehrungskörbe mit dem Mittelteil 1 sowie dem Oberteil 2 und Unterteil 4 hergestellt werden können, ist in einer bevorzugten Ausführungsform in Fig. 11 dargestellt.

Diese Vorrichtung weist eine Basisfläche 61 an einer Basisplatte oder einem Basisrahmen 62 auf, auf der die Längsstäbe 6 des Mittelteils 1 aufgelegt werden. Des Weiteren weist die Vorrichtung eine erste, gegenüber der Basisfläche verschwenkbare Halterung 63 für den Oberteil 2 des Bewehrungskorbes und eine zweite, gegenüber der Basisfläche 61 verschwenkbare und verschiebbare Halterung 64 für den Unterteil 4 des Bewehrungskorbes auf.

Die Halterung 63 für den Oberteil 2 weist eine erste Auflagefläche 65 für die abgebogenen Verbindungsabschnitte 52 der Längsstäbe 6 des Zwischenteils 40 und eine vorzugsweise im rechten Winkel dazu angeordnete zweite Auflagefläche 66 für die Längsstäbe 20 des Oberteils 2 auf. Außerdem weist die Halterung 63 eine dritte Auflagefläche 67 für die abgebogenen Abschnitte 21 der Längsstäbe 20 des Oberteils 2 auf, die sich vorzugsweise ebenfalls im rechten Winkel zur zweiten Auflagefläche 66 erstreckt.

In Fig. 11 ist zu sehen, dass ein Träger 68 für die dritte Auflagefläche 67 mittels einer vorzugsweise motorisch angetriebenen Gewindespindel 69 in Richtung des Doppelpfeiles 70 verstellbar ist, um die Vorrichtung an unterschiedlich lange Längsstäbe 20 für unterschiedlich lange Auflagerkonsolen 24 anpassen zu können. Ein Träger 71 für die erste und zweite Auflagefläche 65, 66 kann in Richtung des Doppelpfeiles 72 verstellbar sein, um die Halterung 63 an unterschiedlich lange Verbindungsabschnitte 52 bzw. Auflagerkonsolenhöhen anpassen zu können.

Grundsätzlich ist es auch denkbar, dass der Winkel der Auflageflächen 65, 66, 67 zueinander verstellbar ist.

Die Halterung 64 für den Unterteil 4 ist nicht nur in Richtung des Doppelpfeiles 73 verschwenkbar, sondern auch in Richtung des Doppelpfeiles 74 verschiebbar, um die Vorrichtung an unterschiedlich lange Mittelteile 1 anpassen zu können. Die Halterung 64 weist ebenfalls einen Träger 80 für eine erste Auflagefläche 75 für die sich in oder parallel zur Hauptebene der Auflagerkonsole des Unterteils erstreckenden Längsstäbe 54 und eine vorzugsweise im rechten Winkel dazu angeordnete zweite Auflagefläche 76 für einen abgebogenen Abschnitt 56 der Längsstäbe 54 des Unterteils 4 auf.

Ein Träger 77 für die zweite Auflagefläche 76 ist mittels einer vorzugsweise motorisch angetriebenen Gewindespindel 78 in Richtung des Doppelpfeiles 79 verstellbar, um die Vorrichtung an unterschiedlich lange Längsstäbe 54 für unterschiedlich lange Auflagerkonsolen anpassen zu können.

Wenn die Höhe der Auflagefläche 75 der Halterung 64 auch in Richtung des Doppelpfeiles 81 verstellbar ist, können mit dieser Halterung 64 auch Unterteile 4 über Zwischenteile variabler Länge auf einfache Weise positioniert werden.

Die Herstellung der Bewehrungskörbe mit Hilfe der erfindungsgemäßen Vorrichtung kann so erfolgen, dass zunächst die Halterungen 63, 64 von Hand oder automatisch gesteuert in den geeigneten Stellungen bzw. Winkeln für die Länge des Mittelteils 1 und die Lage und Größe des Oberteils 2 und des Unterteils 4 und, wenn vorhanden, die separaten Zwischenteile eingestellt werden.

Dann werden die Längsstäbe 6 des Mittelteils 1 und der Oberteil 2 und der Unterteil 4 und gegebenenfalls die separaten Zwischenteile in die Vorrichtung eingelegt. Die Lage des Oberteils 2 und des Unterteils 4 und gegebenenfalls der Zwischenteile ergibt sich automatisch durch die Halterungen 63, 64. Die Lage der Längsstäbe 6 in Längsrichtung ergibt sich bei den Varianten mit integrierten Zwischenteilen ebenfalls durch die Halterung 63 und 64. Bei der Ausführungsform mit separaten Zwischenteilen sind auf der Auflagefläche 61 zusätzliche Halterungen vorgesehen. In Querrichtung werden die Längsstäbe 6 sowie der Oberteil 2 und der Unterteil 4 sowie gegebenenfalls die separaten Zwischenteile beim Einlegen in die Vorrichtung aneinander ausgerichtet und in Anlage gebracht. Dann können die einzelnen Stäbe und Abschnitte mit sehr hoher Maßhaltigkeit an den beschriebenen Stellen miteinander verschweißt werden.

Dann werden die Gitterträger 8 mit ihren Querstäben 12 an den Längsstäben 6 angeschweißt. Auch die oberen Längsstäbe 7 können nun wie beschrieben mit den Gitterträgern 8 verschweißt werden. Theoretisch wäre es aber auch möglich, den Mittelteil 1 bereits als vorgefertigtes Modul in die Vorrichtung einzulegen und dann mit dem vorgefertigten Oberteil 2 und Unterteil 4 zu verschweißen.

In der vorstehenden Beschreibung bevorzugter Ausführungsformen wurde als bevorzugte Verbindungsmethode für die einzelnen Bewehrungselemente eine Schweißverbindung beschrieben. Anstelle einer Schweißverbindung kann aber auch jede andere Verbindung, wie zum Beispiel Kleben oder Zusammenbinden mit Draht angewandt werden, wobei bei einem Korb auch unterschiedliche Verbindungsmethoden gleichzeitig angewandt werden können.

Mit dem erfindungsgemäßen Bewehrungskorb und der erfindungsgemäßen Vorrichtung zum Herstellen dieser können nicht nur Treppen sondern auch Laufplatten ohne Stufen hergestellt werden.

## Patentansprüche

1. Bewehrungskorb für als Betonfertigteil hergestellte Treppen mit wenigstens einer Auflagerkonsole (24, 45), der miteinander verbundene Bewehrungsstäbe, einen Oberteil (2) für eine obere Auflagerkonsole (24, 45), einen oberen Zwischenteil (3) und einen Mittelteil (1) aufweist, wobei der Oberteil (2), der obere Zwischenteil (3) und der Mittelteil (1) Längsstäbe (6, 15, 20, 47) aufweisen, die über Querstäbe (12, 18, 19, 22, 23) miteinander verbunden sind, wobei sich die Längsstäbe (20) des Oberteils (2) in oder parallel zu einer Hauptebene der Auflagerkonsole (24, 45) des Oberteils (2) erstrecken, und wobei der obere Zwischenteil (3) ein separater Teil ist, **dadurch gekennzeichnet, dass** der Oberteil (2) mit dem oberen Zwischenteil (3) und der obere Zwischenteil (3) mit dem Mittelteil (1), vorzugsweise an Längsstäben (6, 15, 20, 47), verbunden ist, und dass Längsstäbe (15) des oberen Zwischenteils (3) einen abgebogenen Verbindungsabschnitt (16) aufweisen, der etwa im rechten Winkel zu Längsstäben (20) des Oberteils (2) angeordnet und mit diesem verbunden ist.

2. Bewehrungskorb für als Betonfertigteil hergestellte Treppen mit wenigstens einer Auflagerkonsole (38, 46), der miteinander verbundene Bewehrungsstäbe, einen Unterteil (4) für eine untere Auflagerkonsole (38, 46) , einen unteren Zwischenteil (5) und einen Mittelteil (1) aufweist, wobei der Unterteil (4), der untere Zwischenteil (5) und der Mittelteil (1) Längsstäbe (6, 31, 36, 50, 52) aufweisen, die über Querstäbe (12, 22, 23, 34, 35) miteinander verbunden sind, wobei sich die Längsstäbe (36) des Unterteils (4) in oder parallel zu einer Hauptebene der Auflagerkonsole (38, 46) des Unterteils (4) erstrecken, und wobei der untere Zwischenteil (5) ein separater Teil ist, **dadurch gekennzeichnet, dass** der Unterteil (4) mit dem unteren Zwischenteil (5) und der untere Zwischenteil (5) mit dem Mittelteil (1), vorzugsweise an Längsstäben (6, 31, 36, 50, 52), verbunden ist, und dass Längsstäbe (31) des unteren Zwischenteils (5) einen abgebogenen Verbindungsabschnitt (32) aufweisen, der etwa im rechten Winkel zu Längsstäben (36) des Unterteils (4) angeordnet und mit diesem verbunden ist.

3. Bewehrungskorb nach Anspruch 1 und 2, **dadurch gekennzeichnet, dass** der Bewehrungskorb sowohl den oberen Zwischenteil (3) und den Oberteil (2) als auch den unteren Zwischenteil (5) und den Unterteil (4) aufweist und dass der Mittelteil (1) sowohl mit dem oberen Zwischenteil (3) als auch mit dem unteren Zwischenteil (5) verbunden ist.

4. Bewehrungskorb nach einem der Ansprüche 1 bis 3, **dadurch gekennzeichnet, dass** Längsstäbe (15, 31) des oberen und/oder unteren Zwischenteils (3, 5) parallel neben Längsstäben (6, 50) des Mittelteils (1) angeordnet und mit diesen verbunden sind.

5. Bewehrungskorb nach Anspruch 1, **dadurch gekennzeichnet, dass** die Längsstäbe (15, 31) des oberen und/oder unteren Zwischenteils (3, 5) im Anschluss an den Verbindungsabschnitt (16, 32, 52) ein vorzugsweise U- oder V-förmig umgebogenes Ende (17, 33, 53) aufweisen.

6. Bewehrungskorb nach einem der Ansprüche 1 bis 5, **dadurch gekennzeichnet, dass** wenigstens ein sich in oder parallel zu einer Hauptebene der Auflagerkonsole (24, 38, 45, 46) erstreckender Längsstab (20, 36) des Oberteils (2) und/oder Unterteils (4) einen abgebogenen Abschnitt (21, 37) aufweist, der sich vorzugsweise im rechten Winkel zur Hauptebene bzw. zum Längsstab (20, 36) erstreckt.

7. Bewehrungskorb nach einem der Ansprüche 1 bis 6, **dadurch gekennzeichnet, dass** mit dem oberen und/oder unteren Zwischenteil (3, 5) verbundene Längsstäbe (6) des Mittelteils (1) in einer ersten Ebene angeordnet sind, dass weitere Längsstäbe (7) in einer zweiten Ebene angeordnet sind, die parallel zur ersten Ebene liegt und dass die Längsstäbe (6, 7) der ersten und zweiten Ebene über erste Verbindungsstäbe (10) verbunden sind.

8. Bewehrungskorb nach Anspruch 7, **dadurch gekennzeichnet, dass** die ersten Verbindungsstäbe (10) über Querstäbe (12, 13) miteinander verbunden und über die Querstäbe (12, 13) mit den Längsstäben (6, 7) verbunden sind.

9. Bewehrungskorb nach Anspruch 8, **dadurch gekennzeichnet, dass** zweite Verbindungsstäbe (9) vorgesehen sind, die mit den ersten Verbindungsstäben (10) A-förmig angeordnet an einem Ende mit einem Querstab (13) der ersten Verbindungsstäbe (10) verbunden sind und dass die zweiten Verbindungsstäbe (9) am anderen Ende mit einem weiteren Querstab (11) verbunden sind, der auf Längsstäben (6) verschiebbar aufliegt.

10. Bewehrungskorb nach einem der Ansprüche 1 bis 9, **dadurch gekennzeichnet, dass** an Längsstäben (6) des Mittelteils (1) wenigstens ein abgewinkeltes Ende (47, 50) angeordnet ist, das mit einem Längsstab (15, 31) eines oberen oder unteren Zwischenteils (3, 5) verbunden ist, wobei das abgewinkelte Ende (47, 50) eine Verlängerung des Längsstabes (6) ist oder mit diesem verbunden ist.

11. Bewehrungskorb nach einem der Ansprüche 1 bis 10, **dadurch gekennzeichnet, dass** wenigstens ein sich in oder parallel zu einer Hauptebene der Auflagerkonsole erstreckender Längsstab (15, 47) des Oberteils (2) oder Unterteils (4) einen abgebogenen Abschnitt (48) aufweist, der parallel zu einem Längsstab (6) des Mittelteils (1) angeordnet und mit diesem verbunden ist.

12. Bewehrungskorb nach einem der Ansprüche 1 bis 11, **dadurch gekennzeichnet, dass** wenigstens ein Teil der Verbindungen zwischen den Bewehrungsstäben Schweißverbindungen sind.

13. Vorrichtung zum Herstellen eines Bewehrungskorbs nach einem der Ansprüche 1 bis 12, mit einer Basisfläche (61) für Längsstäbe (6) des Mittelteils (1) und wenigstens einer gegenüber der Basisfläche (61) verschwenkbaren und gegebenenfalls verschiebbaren Halterung (63) für Stäbe des Oberteils (2) oder Unterteils (4) und oberen oder unteren Zwischenteils (3, 5) des Bewehrungskorbes, wobei die Halterung (63) eine erste Auflagefläche (65) für einen Verbindungsabschnitt (16, 32, 52) eines Längsstabes (6, 15, 31) des oberen oder unteren Zwischenteils (3, 5) und eine vorzugsweise im rechten Winkel dazu angeordnete zweite Auflagefläche (66) für einen Längsstab (20, 36) des Oberteils (2) oder Unterteils (3) aufweist, der sich in oder parallel zu einer Hauptebene einer Auflagerkonsole (24, 38, 45, 46) des Oberteils (2) oder Unterteils (4) erstreckt, und wobei die zweite Auflagefläche (66) relativ zur ersten Auflagefläche (65) verschiebbar und/oder verschwenkbar angeordnet ist.

14. Vorrichtung nach Anspruch 13, **dadurch gekennzeichnet, dass** die Halterung (63) eine dritte Auflagefläche (67) für einen abgebogenen Abschnitt (21, 37) des sich in oder parallel zu einer Hauptebene einer Auflagerkonsole (24, 38, 45, 46) erstreckenden Längsstabes (20, 36) des Oberteils (2) oder Unterteils (4) aufweist, und dass sich die dritte Auflagefläche (67) vorzugsweise im rechten Winkel zur zweiten Auflagefläche (66) erstreckt.

15. Vorrichtung nach Anspruch 14, **dadurch gekennzeichnet, dass** die dritte Auflagefläche (67) relativ zur zweiten Auflagefläche (66) verschiebbar und/oder verschwenkbar angeordnet ist.

16. Vorrichtung zum Herstellen eines Bewehrungskorbs nach einem der Ansprüche 1 bis 12, mit einer Basisfläche (61) für Längsstäbe (6) des Mittelteils (1) und wenigstens einer gegenüber der Basisfläche (61) verschwenkbaren und gegebenenfalls verschiebbaren Halterung (64) für Stäbe des Oberteils (2) oder Unterteils (4) und oberen oder unteren Zwischenteils (3, 5) des Bewehrungskorbes, wobei die Halterung (64) eine erste Auflagefläche (75) für einen sich in oder parallel zu einer Hauptebene einer Auflagerkonsole (24, 38, 45, 46) des Oberteils (2) oder Unterteils (4) erstreckenden Längsstab (54) und eine vorzugsweise im rechten Winkel dazu angeordnete zweite Auflagefläche (76) für einen abgebogenen Abschnitt (56) des sich in oder parallel zu einer Hauptebene einer Auflagerkonsole (24, 38, 45, 46) erstreckenden Längsstabes (54) des Oberteils (2) oder Unterteils (4) aufweist, und wobei die erste und zweite Auflagefläche (75, 76) relativ zueinander verschiebbar und/oder verschwenkbar angeordnet sind.

## Claims

1. Reinforcement cage for stairs manufactured as precast concrete elements having at least one support bracket (24, 45), the reinforcement cage comprising reinforcement bars connected to each other, an upper part (2) for an upper support bracket (24, 45), an upper intermediate part (3), and a central part (1), wherein the upper part (2), the upper intermediate part (3), and the central part (1) comprise longitudinal bars (6, 15, 20, 47) connected to one another via transverse bars (12, 18, 19, 22, 23), wherein the longitudinal bars (20) of the upper part (2) extend in or parallel to a main plane of the support bracket (24, 45) of the upper part (2), and wherein the upper intermediate part (3) is a separate part, **characterized in that** the upper part (2) is connected to the upper intermediate part (3) and the upper intermediate part (3) is connected to the central part (1), preferably at longitudinal bars (6, 15, 20, 47), and that longitudinal bars (15) of the upper intermediate part (3) have a bent connection section (16) which is arranged approximately at a right angle to longitudinal bars (20) of the upper part (2) and is connected thereto.

2. Reinforcement cage for stairs manufactured as precast concrete elements, having at least one support bracket (38, 46), the reinforcement cage comprising reinforcement bars connected to each other, a lower part (4) for a lower support bracket (38, 46), a lower intermediate part (5), and a central part (1), wherein the lower part (4), the lower intermediate part (5), and the central part (1) comprise longitudinal bars (6, 31, 36, 50, 52) that are connected to one another via transverse bars (12, 22, 23, 34, 35), wherein the longitudinal bars (36) of the lower part (4) extend in or parallel to a main plane of the support bracket (38, 46) of the lower part (4), and wherein the lower intermediate part (5) is a separate part, **characterized in that** the lower part (4) is connected to the lower intermediate part (5) and the lower intermediate part (5) is connected to the central part (1), preferably at longitudinal bars (6, 31, 36, 50, 52), and that longitudinal bars (31) of the lower intermediate part (5) have a bent connection section (32) which is arranged approximately at a right angle to longitudinal bars (36) of the lower part (4) and is connected thereto.

3. Reinforcement cage according to claims 1 and 2, **characterized in that** the reinforcement cage comprises both the upper intermediate part (3) and the upper part (2) as well as the lower intermediate part (5) and the lower part (4), and that the central part (1) is connected to both the upper intermediate part (3) and the lower intermediate part (5).

4. Reinforcement cage according to any one of claims 1 to 3, **characterized in that** longitudinal bars (15, 31) of the upper and/or lower intermediate part (3, 5) are arranged parallel to and adjacent to longitudinal bars (6, 50) of the central part (1) and are connected thereto.

5. Reinforcement cage according to claim 1, **characterized in that** the longitudinal bars (15, 31) of the upper and/or lower intermediate part (3, 5) have, adjacent to the connecting section (16, 32, 52), an end (17, 33, 53) that is bent into a preferably U- or V-shaped configuration.

6. Reinforcement cage according to any one of claims 1 to 5, **characterized in that** at least one longitudinal bar (20, 36) of the upper part (2) and/or lower part (4), extending in or parallel to a main plane of the support bracket (24, 38, 45, 46) has a bent section (21, 37) that extends preferably at a right angle to the main plane or to the longitudinal bar (20, 36).

7. Reinforcement cage according to any one of claims 1 to 6, **characterized in that** the longitudinal bars (6) of the middle part (1) connected to the upper and/or lower intermediate part (3, 5) are arranged in a first plane, that further longitudinal bars (7) are arranged in a second plane which lies parallel to the first plane, and that the longitudinal bars (6, 7) of the first and second planes are connected via first connecting bars (10).

8. Reinforcement cage according to claim 7, **characterized in that** the first connecting bars (10) are connected to one another via transverse bars (12, 13) and are connected to the longitudinal bars (6, 7) via the transverse bars (12, 13).

9. Reinforcement cage according to claim 8, **characterized in that** second connecting bars (9) are provided, which are arranged with the first connecting bars (10) in an A-shaped manner and are connected at one end to a transverse bar (13) of the first connecting bars (10), and that the second connecting bars (9) are connected at the other end to a further cross bar (11) which rests slidably on longitudinal bars (6).

10. Reinforcement cage according to any one of claims 1 to 9, **characterized in that** at least one angled end (47, 50) is arranged on longitudinal bars (6) of the central part (1), which is connected to a longitudinal bar (15, 31) of an upper or lower intermediate part (3, 5), wherein the angled end (47, 50) is an extension of the longitudinal bar (6) or is connected thereto.

11. Reinforcement cage according to any one of claims 1 to 10, **characterized in that** at least one longitudinal bar (15, 47) of the upper part (2) or lower part (4) extending in or parallel to a main plane of the support bracket has a bent section (48) that is arranged parallel to a longitudinal bar (6) of the central part (1) and is connected thereto.

12. Reinforcement cage according to any one of claims 1 to 11, **characterized in that** at least some of the connections between the reinforcement bars are welded connections.

13. Device for manufacturing a reinforcement cage according to any one of claims 1 to 12, comprising a base surface (61) for longitudinal bars (6) of the central part (1) and at least one holder (63) for bars of the upper part (2) or lower part (4) and upper or lower intermediate part (3, 5) of the reinforcement cage, which can be pivoted and, if necessary, slid relative to the base surface (61), wherein the holder (63) has a first support surface (65) for a connecting section (16, 32, 52) of a longitudinal bar (6, 15, 31) of the upper or lower intermediate part (3, 5) and a second bearing surface (66), preferably arranged at a right angle thereto, for a longitudinal bar (20, 36) of the upper part (2) or lower part (3), which extends in or parallel to a main plane of a support bracket (24, 38, 45, 46) of the upper part (2) or lower part (4), and wherein the second support surface (66) is arranged to be displaceable and/or pivotable relative to the first support surface (65).

14. Device according to claim 13, **characterized in that** the holder (63) comprises a third support surface (67) for a bent section (21, 37) of the longitudinal bar (20, 36) of the upper part (2) or lower part (4) extending in or parallel to a main plane of a support bracket (24, 38, 45, 46), and that the third support surface (67) extends preferably at a right angle to the second support surface (66).

15. Device according to claim 14, **characterized in that** the third support surface (67) is arranged such that it can be displaced and/or pivoted relative to the second support surface (66).

16. Device for manufacturing a reinforcement cage according to any one of claims 1 to 12, comprising a base surface (61) for longitudinal bars (6) of the central part (1) and at least one holder (64) for bars of the upper part (2) or lower part (4) and upper or lower intermediate part (3, 5) of the reinforcement cage, which can be pivoted and, if necessary, slid relative to the base surface (61), wherein the holder (64) comprises a first support surface (75) for a longitudinal bar (54) extending in or parallel to a main plane of a support bracket (24, 38, 45, 46) of the upper part (2) or lower part (4), and a second support surface (76) arranged preferably at a right angle thereto for a bent section (56) of a longitudinal bar (54) of the upper part (2) or lower part (4) extending in or parallel to a main plane of a support bracket (24, 38, 45, 46), and wherein the first and second support surfaces (75, 76) are arranged so as to be displaceable and/or pivotable relative to one another.

## Revendications

1. Cage d'armature pour escaliers préfabriqués en béton, comportant au moins une console d'appui (24, 45), la cage d'armature comprenant des barres d'armature reliées entre elles, une partie supérieure (2) pour une console d'appui supérieure (24, 45), une partie intermédiaire supérieure (3) et une partie centrale (1), la partie supérieure (2), la partie intermédiaire supérieure (3) et la partie centrale (1) comportant des barres longitudinales (6, 15, 20, 47) reliées entre elles par des barres transversales (12, 18, 19, 22, 23), les barres longitudinales (20) de la partie supérieure (2) s'étendant dans ou parallèlement à un plan principal de la console d'appui (24, 45) de la partie supérieure (2), et la partie intermédiaire supérieure (3) étant une partie distincte, **caractérisé en ce que** la partie supérieure (2) est reliée à la partie intermédiaire supérieure (3) et la partie intermédiaire supérieure (3) est reliée à la partie centrale (1), de préférence au niveau de barres longitudinales (6, 15, 20, 47), et **en ce que** les barres longitudinales (15) de la partie intermédiaire supérieure (3) comportent une section de raccordement courbée (16) qui est disposée à peu près à angle droit par rapport aux barres longitudinales (20) de la partie supérieure (2) et qui est reliée à celle-ci.

2. Cage d'armature pour escaliers préfabriqués en béton, comportant au moins une console d'appui (38, 46), la cage d'armature comprenant des barres d'armature reliées entre elles, une partie inférieure (4) pour une console d'appui inférieure (38, 46), une partie intermédiaire inférieure (5) et une partie centrale (1), la partie inférieure (4), la partie intermédiaire inférieure (5) et la partie centrale (1) comportant des barres longitudinales (6, 31, 36, 50, 52) reliées entre elles par des barres transversales (12, 22, 23, 34, 35), les barres longitudinales (36) de la partie inférieure (4) s'étendant dans ou parallèlement à un plan principal de la console d'appui (38, 46) de la partie inférieure (4), et la partie intermédiaire inférieure (5) étant une partie distincte, **caractérisé en ce que** la partie inférieure (4) est reliée à la partie intermédiaire inférieure (5) et la partie intermédiaire inférieure (5) est reliée à la partie centrale (1), de préférence au niveau des barres longitudinales (6, 31, 36, 50, 52), et **en ce que** les barres longitudinales (31) de la partie intermédiaire inférieure (5) présentent une section de raccordement courbée (32) qui est disposée à peu près à angle droit par rapport aux barres longitudinales (36) de la partie inférieure (4) et qui est reliée à celle-ci.

3. Cage d'armature selon les revendications 1 et 2, **caractérisée en ce que** la cage d'armature comprend à la fois la partie intermédiaire supérieure (3) et la partie supérieure (2) ainsi que la partie intermédiaire inférieure (5) et la partie inférieure (4), et **en ce que** la partie centrale (1) est reliée à la fois à la partie intermédiaire supérieure (3) et à la partie intermédiaire inférieure (5).

4. Cage d'armature selon l'une des revendications 1 à 3, **caractérisée en ce que** des barres longitudinales (15, 31) de la partie intermédiaire supérieure et/ou inférieure (3, 5) sont disposées parallèlement à côté des barres longitudinales (6, 50) de la partie centrale (1) et à proximité de celles-ci, et sont reliées à celles-ci.

5. Cage d'armature selon la revendication 1, **caractérisée en ce que** les barres longitudinales (15, 31) de la partie intermédiaire supérieure et/ou inférieure (3, 5) présentent, à la suite de la section de raccordement (16, 32, 52), une extrémité (17, 33, 53) qui est pliée en une configuration de préférence en forme de U ou de V.

6. Cage d'armature selon l'une des revendications 1 à 5, **caractérisée en ce qu'**au moins une barre longitudinale (20, 36) de la partie supérieure (2) et/ou de la partie inférieure (4), s'étendant dans ou parallèlement à un plan principal de la console d'appui (24, 38, 45, 46), comporte une section courbée (21, 37) qui s'étend de préférence à angle droit par rapport au plan principal ou à la barre longitudinale (20, 36).

7. Cage d'armature selon l'une des revendications 1 à 6, **caractérisée en ce que** les barres longitudinales (6) de la partie centrale (1) reliées à la partie intermédiaire supérieure et/ou inférieure (3, 5) sont disposées dans un premier plan, **en ce que** d'autres barres longitudinales (7) sont disposées dans un deuxième plan qui est parallèle au premier plan, et **en ce que** les barres longitudinales (6, 7) des premier et deuxième plans sont reliées par des premières barres de liaison (10).

8. Cage d'armature selon la revendication 7, **caractérisée en ce que** les premières barres de liaison (10) sont reliées entre elles par des barres transversales (12, 13) et sont reliées aux barres longitudinales (6, 7) par l'intermédiaire des barres transversales (12, 13).

9. Cage d'armature selon la revendication 8, **caractérisée en ce que** des deuxièmes barres de liaison (9) sont prévues, qui sont disposées avec les premières barres de liaison (10) en formant un A et sont reliées à une extrémité à une barre transversale (13) des premières barres de liaison (10), et **en ce que** les deuxièmes barres de liaison (9) sont reliées à l'autre extrémité à une autre barre transversale (11) qui repose de manière coulissante sur des barres longitudinales (6).

10. Cage d'armature selon l'une des revendications 1 à 9, **caractérisée en ce qu'**au moins une extrémité courbée (47, 50) est disposée sur des barres longitudinales (6) de la partie centrale (1), laquelle extrémité est reliée à une barre longitudinale (15, 31) d'une partie intermédiaire supérieure ou inférieure (3, 5), l'extrémité courbée (47, 50) constituant un prolongement de la barre longitudinale (6) ou étant reliée à celle-ci.

11. Cage d'armature selon l'une des revendications 1 à 10, **caractérisée en ce qu'**au moins une barre longitudinale (15, 47) de la partie supérieure (2) ou de la partie inférieure (4), s'étendant dans ou parallèlement à un plan principal de la console d'appui comporte une section courbée (48) qui est disposée parallèlement à une barre longitudinale (6) de la partie intermédiaire (1) et reliée à celle-ci.

12. Cage d'armature selon l'une des revendications 1 à 11, **caractérisée en ce qu'**au moins une partie des connexions entre les barres d'armature sont des connexions soudées.

13. Dispositif de fabrication d'une cage d'armature selon l'une des revendications 1 à 12, comprenant une surface de base (61) pour les barres longitudinales (6) de la partie centrale (1) et au moins un support (63) pouvant pivoter et, le cas échéant, coulisser par rapport à la surface de base (61) pour les barres de la partie supérieure (2) ou de la partie inférieure (4) et de la partie intermédiaire supérieure ou inférieure (3, 5) de la cage d'armature, le support (63) comportant une première surface d'appui (65) pour une section de raccordement (16, 32, 52) d'une barre longitudinale (6, 15, 31) de la partie intermédiaire supérieure ou inférieure (3, 5) et une deuxième surface d'appui (66), disposée de préférence à angle droit par rapport à celle-ci, pour une barre longitudinale (20, 36) de la partie supérieure (2) ou de la partie inférieure (3), qui s'étend dans ou parallèlement à un plan principal d'une console d'appui (24, 38, 45, 46) de la partie supérieure (2) ou de la partie inférieure (4), et la deuxième surface d'appui (66) étant agencée de manière à être déplaçable et/ou pivotante par rapport à la première surface d'appui (65).

14. Dispositif selon la revendication 13, **caractérisé en ce que** le support (63) comporte une troisième surface d'appui (67) pour une section courbée (21, 37) de la barre longitudinale (20, 36) de la partie supérieure (2) ou de la partie inférieure (4) s'étendant dans ou parallèlement à un plan principal d'une console d'appui (24, 38, 45, 46), et **en ce que** la troisième surface d'appui (67) s'étend de préférence à angle droit par rapport à la deuxième surface d'appui (66).

15. Dispositif selon la revendication 14, **caractérisé en ce que** la troisième surface d'appui (67) est agencée de manière à pouvoir être déplacée et/ou pivotée par rapport à la deuxième surface d'appui (66).

16. Dispositif pour la fabrication d'une cage d'armature selon l'une des revendications 1 à 12, comprenant une surface de base (61) pour les barres longitudinales (6) de la partie centrale (1) et au moins un support (64) pouvant pivoter et, le cas échéant, coulisser par rapport à la surface de base (61) pour les barres de la partie supérieure (2) ou de la partie inférieure (4) et de la partie intermédiaire supérieure ou inférieure (3, 5) de la cage d'armature, le support (64) comportant une première surface d'appui (75) pour une barre longitudinale (54) s'étendant dans ou parallèlement à un plan principal d'une console d'appui (24, 38, 45, 46) de la partie supérieure (2) ou de la partie inférieure (4), et une deuxième surface d'appui (76) disposée de préférence à angle droit par rapport à celle-ci, pour une section courbée (56) de la barre longitudinale (54) de la partie supérieure (2) ou de la partie inférieure (4) s'étendant dans ou parallèlement à un plan principal d'une console d'appui (24, 38, 45, 46), et dans lequel les première et deuxième surfaces d'appui (75, 76) sont agencées de manière à pouvoir être déplacées et/ou pivotées l'une par rapport à l'autre.
